# EUROPÄISCHE PATENTANMELDUNG

(11) **EP 0 854 490 A2**
(43) Veröffentlichungstag der Anmeldung: **22.07.1998**
(21) Anmeldenummer: 98100529.1
(22) Anmeldetag: 14.01.1998
(51) Int. Cl.: H01H 71/50

(54) **Verklinkungseinrichtung für einen elektrischen Schalter**

(30) Priorität: 17.01.1997 DE 19701470
(71) Anmelder: GEYER AG, D-90441 Nürnberg (DE)
(72) Erfinder: Zenger, Dieter, 91126 Schwabach (DE); Pofahl, Heinz, 07522 Gera (DE)

(57) **Zusammenfassung**

Verklinkungseinrichtung für einen elektrischen Schalter, insbesondere einen Leitungsschutzschalter, mit einem Kontakthebel (3) und einem Kniegelenk (1,2), mit dessen Hilfe eine Übertotpunktlage bewirkt wird, wobei der für die Erzeugung des Kontaktdrucks sowie für den Toleranzausgleich und Kontaktabbrand erforderliche Überhub des Kniegelenks durch eine Ausweichbewegung, die eine Längenänderung eines der das Kniegelenk bildenden Schenkel bewirkt, erzeugt wird und der als Klinkenhebel (2) wirkende Schenke des Kniegelenks unmittelbar auf einen an einer ortsfesten Achse drehbar gelagerten Kontakthebel (3) einwirkt.

## Beschreibung

Die Erfindung betrifft eine Verklinkungseinrichtung für einen elektrischen Schalter, insbesondere für einen Leitungsschutzschalter.

Bei den bekannten Ausführungen DE 35 17 748 C1, DE 195 07 605 C1 und DE 41 16 454 C2 beeinflußt der für die Fertigungsgenauigkeit und eventuellen Kontaktabbrand benötigte Überhub, der über den Totpunkt hinaus erforderlich ist, die Zeitspanne zwischen dem Auftreten eines zum Auslösen führenden Überstromes und dem Abheben des Kontaktes.
Die DE 15 63 781 A1 beinhaltet einen Schaltmechanismus, dessen Kniegelenk aus dem Schalthebel und einem daran angelenkten, in sich federnd ausgebildeten, Glied besteht. Das Glied wiederum ist mit dem Schalthebel verbunden, der als zweiarmiger Hebel ausgebildet ist und mittels einer Drehachse in einem Langloch drehbar gelagert ist.

Aufgabe der Erfindung ist, die Verklinkungseinrichtung so auszubilden, daß bei geringstmöglicher Anzahl und Masse der bei der Abschaltung beweglichen Teile der für Kontaktdruck, Toleranzausgleich und Abbrand benötigte Überhub nicht den zeitlichen Verlauf des Abschaltvorganges verzögert.

Diese Aufgabe wird erfindungsgemäß durch die Merkmale des Patentanspruches 1 gelöst. Vorteilhafte Ausgestaltungen der Erfindung sind Gegenstand der Unteransprüche.

Ein Ausführungsbeispiel der Erfindung wird anhand der Zeichnungen erläutert.

Es zeigt
- Abb. 1: das Schaltwerk mit der Verklinkungseinrichtung im Einschaltzustand.
- Abb. 2: das Schaltwerk mit der Verklinkungseinrichtung, wobei das Auslöseorgan die Verklinkung bereits aufgebrochen hat.
- Abb. 3: das Schaltwerk mit der Verklinkungseinrichtung in einer Zwischenstellung während des Abschaltvorganges.
- Abb. 4: das Schaltwerk mit der Verklinkungseinrichtung in der Ausschaltstellung.

Die Verklinkungseinrichtung des Schaltwerks eines elektrischen Schalters, insbesondere eines Leitungsschutzschalters, ist als Kniegelenk ausgebildet, das in eine Übertotpunktlage geschaltet wird.
Der Schalthebel 1 des Schaltwerkes, der um eine Achse 1B drehbar gelagert ist, weist eine als Langloch ausgebildete Lagerstelle 1A auf, in der drehbar ein Klinkenhebel 2 gelagert ist.

Die Strecke zwischen der Achse 1B des Schalthebels 1 und der Drehachse 2A des Klinkenhebels 2 bildet den einen Schenke des Kniegelenks, wobei die als Langloch ausgebildete Lagerstelle 1A als Steuerkurve wirkend die Längenänderung dieses Schenkels bewirkt, und der Klinkenhebel 2 den zweiten Schenke des Kniegelenks.

Der Klinkenhebel 2 nimmt im Einschaltzustand des Schaltwerks eine Übertotpunktlage ein, wobei der Kontaktdruck zwischen der Kontaktstelle 3A am Kontakthebel 3 und dem Gegenkontakt 7A an dem Anschlußteil 7 durch den Druck der Feder 4 erzeugt wird.
Die im Schalthebel 1 gelagerte Feder 4, die den Kontaktdruck erzeugt und den Kontaktabbrand ausgleicht, wirkt direkt auf die Drehachse 2A des Klinkenhebels 2 ein.

Die Auslösekraft des Auslöseorgans wird bestimmt durch die Kraft der Feder 4, die die Reibung zwischen dem freien Ende 2B des Klinkenhebels 2 und dem Klinkenhebelwiderlager 3B am Kontakthebel 3 bewirkt und der Kraft des Schenkels 5A der Feder 5.

Die am Schalthebel 1 angeordnete Feder 5, die die Rückstellung des Schalthebels 1 und des Klinkenhebels 2 bewirkt, ist deshalb so konzipiert, daß der Klinkenhebel 2 in der Einschaltstellung des Schaltwerks dem Auslöseorgan eine geringe Widerstandskraft entgegensetzt und in der Ausschaltstellung des Schalwerks eine genügend hohe Rückstellkraft für den Schalthebel 1 und ein sicheres Einklinken des Klinkenhebels 2 bewirkt.
Der Kontakthebel 3 wird nach dem Aufbrechen der Verklinkungseinrichtung mittels des Auslöseorgans durch den Druck der Feder 6 in die Ausschaltstellung verschwenkt.

Die erfindungsgemäße Verklinkungseinrichtung verkürzt die Abschaltzeit und verringert damit die beim Abschalten auftretende Schaltenergie erheblich, da die Öffnungsbewegung 3C des Kontaktes und die Rückstellung des Überhubweges 2C unabhängig voneinander stattfinden.

| Legende: | | | |
|---|---|---|---|
| 1 Schalthebel | 1A Lagerstelle | 1B Achse | |
| 2 Klinkenhebel | 2A Drehachse | 2B freies Ende | 2C Rückstellung des Überhubweges |
| 3 Kontakthebel | 3A Kontaktstelle | 3B Klinkenhebelwidertager | 3C Öffnungsbewegung |
| 4 Feder | | | |
| 5 Feder | 5A Schenkel | | |
| 6 Feder | | | |
| 7 Anschlußteil | 7A Gegenkontakt | | |

## Patentansprüche

1. Verklinkungseinrichtung für einen elektrischen Schalter, insbesondere einen Leitungsschutzschalter, mit einem Kontakthebel (3) und einem Kniegelenk (1,2) mit dessen Hilfe eine Übertotpunktlage bewirkt wird, wobei der für die Erzeugung des Kontaktdrucks sowie für den Toleranzausgleich und Kontaktabbrand erforderliche Überhub des Kniegelenks durch eine Ausweichbewegung, die eine Längenänderung eines der das Kniegelenk bildenden Schenke bewirkt, erzeugt wird und der als Klinkenhebel (2) wirkende Schenkel des Kniegelenks unmittelbar auf einen an einer ortsfesten Achse drehbar gelagerten Kontakthebel (3) einwirkt.

2. Verklinkungseinrichtung für einen elektrischen Schalter nach Anspruch 1,
dadurch gekennzeichnet,
daß ein Schalthebel (1) um eine Achse (1B) drehbar gelagert ist und ein Klinkenhebel (2) in diesem drehbar in einer als Langloch ausgebildeten Lagerstelle gelagert ist, wobei der Klinkenhebel im Einschaltzustand des Schaltwerks eine Übertotpunktlage einnimmt und dabei unter dem Druck einer Feder (4) den Kontaktdruck zwischen einer Kontaktstelle (3A) des Kontakthebels (3) und einem Gegenkontakt (7A) an einem Anschlußteil (7) erzeugt.

3. Verklinkungseinrichtung für einen elektrischen Schalter nach Anspruch 1,
dadurch gekennzeichnet,
daß die den Kontaktdruck erzeugende und den Kontaktabbrand ausgleichende Feder (4) gegen die Drehachse (2A) des Klinkenhebels (2) wirkt.

4. Verklinkungseinrichtung für einen elektrischen Schalter nach Anspruch 1,
dadurch gekennzeichnet,
daß Kraftangriffspunkt und Kraftrichtung eines Schenkels (5A) einer Feder (5), die gegen die Entklinkungskraft des Auslöseorgans wirken, in der Einschaltstellung des Schaltwerks dem Auslöseorgan eine geringe Widerstandskraft entgegensetzen und in der Ausschaltstellung eine genügend hohe Rückstellkraft für den Schalthebel (1) und den Klinkenhebel (2) bewirken.
